# EUROPÄISCHE PATENTSCHRIFT

(11) **EP 0 066 177 B1**
(45) Veröffentlichungstag und Bekanntmachung des Hinweises auf die Patenterteilung: **30.12.1986**
(21) Anmeldenummer: 82104327.0
(22) Anmeldetag: 17.05.1982
(51) Int. Cl.: A62B 35/00, B63B 35/82, B63H 9/10

(54) **Sicherheitshaken für Trapezgurte, insbesondere für Windsurfer**
Security hook for a harness, especially for windsurfers
Crochet de sécurité pour des trapèzes, en particulier pour véliplanchistes

(30) Priorität: 03.06.1981 DE 8116416 U; 11.08.1981 DE 3131722; 20.10.1981 DE 3141582
(43) Veröffentlichungstag der Anmeldung: 08.12.1982
(73) Patentinhaber: F 2 International Gesellschaft m.b.H., A-5071 Wals 405 (AT); Kador, Utz, Dr., D-8130 Starnberg (DE)
(72) Erfinder: Mauderer, Werner, D-8998 Lindenberg (DE); Kador, Utz, Dr., D-8130 Starnberg (DE)
(74) Vertreter: Kador & Partner

## Beschreibung

Die Erfindung bezieht sich auf einen Sicherheitshaken für Trapezgurte.

Trapezgurte werden insbesondere von Windsurfern verwendet, hauptsächlich um die Haltearbeit zu erleichtern. Jedoch auch im Segelsport werden Trapezgurte eingesetzt. Beim Windsurfen umfaßt der Trapezgurt den Oberkörper des Sportlers. Im Brustbereich ist eine meist hakenförmige Vorrichtung angeordnet, mit der sich der Sportler lösbar am Rigg des Windsurfers einhängen kann. Beim Windsurfer erfolgt das Einhängen üblicherweise in einen am Gabelbaum locker befestigten Tampen, dem sogenannten Trapeztampen, oder am Gabelbaum direkt.

Die bekannten Trapezgurte haben den Nachteil, daß sich bei einem Sturz, insbesondere bei einem Schleuder- oder Drehsturz, der Trapeztampen um den Haken des Trapezgurtes schlingen kann und in diesem Fall vom Haken nur schwer abgezogen werden kann. Dies kann den Sportler in äußerst gefährliche Situationen bringen.

Es sind auch Trapezhaken bekannt, die dieser Gefahr dadurch begegnen, daß durch zusätzliche Einrichtungen die Sicherheit erhöht wird. Beispielsweise sind Haken bekannt, die bei Ziehen einer Reißleine aufklappen, so daß der Tampen leichter entfernt werden kann. Der offensichtliche Nachteil solcher Sicherheitshaken liegt in der aufwendigen Konstruktion und in der Störungsanfälligkeit, da der Trapezgurt starken Beanspruchungen und Umwelteinflüssen, wie Salzwasser und Sand, ausgesetzt ist.

In der DE-OS-28 35 579 ist ein Trapezhaken beschrieben, der direkt in den Gabelbaum eingehängt wird. Bei einer solchen Anordnung läßt sich jedoch der Abstand Sportler zu Rigg nicht verstellen, so daß die seglerisch vorteilhafteste Position nicht eingenommen werden kann.

Aufgabe der Erfindung ist die Schaffung eines Sicherheitshakens für Trapezgurte, der einen Trapeztampen aufnehmen kann, bei dem jedoch vermieden wird, daß sich der Trapeztampen oder entsprechende Einrichtungen um den Haken schlingen können bzw. dieses Gefahrenmoment verringert wird und ggf. der Tampen leicht abgestreift werden kann.

Der Erfindung liegt die Erkenntnis zugrunde, daß diese Aufgabe in einfacher Weise durch eine besondere geometrische Ausgestaltung des Hakens gelöst werden kann.

Gegenstand der Erfindung ist ein Sicherheitshaken für Trapezgurte, insbesondere für Windsurfer, der aus einem starr an einer Hakenplatte befestigten Einhängebügel mit Hakenzunge besteht, der den Trapeztampen aufnimmt und der dadurch gekennzeichnet ist, daß der Einhängebügel einen Auflagebereich zum Halten des Trapeztampens aufweist, über den sich der Trapeztampen erstreckt und dort während des Einhängens gehalten wird und daß der Einhängebügel in seiner Projektion auf die Ebene der Hakenplatte in Richtung zu seinem Vorderende ein sich verjüngendes Profil aufweist.

Das sich verjüngende Profil weist den großen Vorteil auf, daß sich ein Trapeztampen der sich um den Einhängebügel bzw. Haken geschlungen hat, leicht von Hand und dies auch bei Zugbelastung, abgezogen werden kann oder bei entsprechender Krafteinwirkung sich von selbst abzieht.

Es wird bevorzugt, daß der Einhängebügel ein sich in einem Winkel von 20 bis 40°, vorzugsweise 30°, verjüngendes Profil aufweist. Hier ist der Winkel zwischen den beiden Schenkeln oder Seiten des Einhängebügels gemeint.

Der Haken kann in seiner Draufsicht und in seiner Seitenansicht die verschiedensten Formen, auch in Kombination, aufweisen.

In Draufsicht gesehen, ist der Haken, wie erwähnt, zum Vorderende 6 hin verjüngt. Dies kann stetig bzw. kontinuierlich sein. Die Verjüngung kann aber auch von der Basis 8 ausgehend bis zum Bereich wo der Trapeztampen gehalten wird, gering sein und dann zum Vorderende 6 hin stärker. Der Teil zwischen Hakenplatte und Auflagebereich für den Trapeztampen kann jedoch auch gleichmäßige Breite aufweisen.

Ferner kann die Verjüngung des Hakens zum Vorderende hin in konkaver oder konvexer Form erfolgen.

Das Hakenvorderende 6 ist vorzugsweise abgerundet oder abgeflacht ausgebildet. In Seitenansicht gesehen, kann die Hakenzunge 5 gerade oder gebogen, beispielsweise in Form eines umgekehrten « S », sein. Auch der Teil zwischen Hakenplatte und Auflagebereich kann gerade, nach oben oder unten geneigt oder gekrümmt ausgebildet werden.

Die Größe des Hakens und die Krümmungsradien hängen naturgemäß von seinem Einsatz ab, und sind insbesondere auf den Tampendurchmesser abgestimmt.

Um sich leicht mit dem Haken in den Tampen einhaken zu können, muß der Abstand zwischen Hakenvorderende 6 und Halteplatte 2 ausreichend groß sein. Dieser Abstand c liegt vorzugsweise im Bereich zwischen 0,5 und 5 cm und insbesondere bei etwa 2 cm.

Bei den bisher üblichen Haken bestand der Einhängebüge aus rundem Stahldraht. Damit ergibt sich eine fast punktförmige Auflagefläche des Tampens. Demgegenüber wird vorzugsweise ein breiter Auflagebereich für den Trapeztampen am Einhängebügel vorgeschlagen.

Durch den breiten Auflagebereich wird eine geometrische Ausgestaltung des Hakens möglich, durch die gewährleistet wird, daß sich der Trapeztampen nicht um den Haken schlingen kann, bzw. dieses Gefahrenmoment verringert wird und der Tampen leicht, auch bei Zugbelastung, abgestreift werden kann bzw. bei Zug von selber abgezogen wird.

Der Auflagebereich hat vorzugsweise eine Breite von mehr als 10 mm und beträgt, üblicherweise 20 bis 70 mm, insbesondere 30 bis 50 mm. Die angegebenen Werte beziehen sich auf heute allgemein übliche Hakengrößen, da aber, wie nachstehend näher erläutert wird, die Geometrie des Einhängebügels an sich zu den erfindungsgemäßen Vorteilen führt, können die angegebenen Werte bei kleineren oder größeren Haken entsprechend geringer oder höher sein.

Bei breitem Auflagebereich wird der Haken bei einer Drehung desselben um eine Senkrechte auf die Hakenplatte 2 als Drehachse vom Trapeztampen 3 freigedreht (die Bezugszeichen sind in den Zeichnungen zu sehen), was bedeutet, daß bei einem Drehsturz kein Umschlingen des Hakens mit dem Trapeztampen erfolgt. Um ein sicheres Freimachen des Hakens bei der Drehung zu erzielen, ist es vorteilhaft, die Länge der Hakenzunge deutlich geringer zu gestalten, als die Breite des Auflagebereichs. Dies auch aus dem Grund, weil in der Praxis die Drehung in variierenden räumlichen Ebenen und nicht etwa nur in der idealen Vertikalebene erfolgt. Die Geometrie des Hakens sollte auch diesen Gegebenheiten Rechnung tragen, was insbesondere dann verwirklicht wird, wenn der Auflagebereich b das 1,2- bis 2fache der Länge a der Hakenzunge 5 aufweist.

Andererseits wird auch bei einem Haken, dessen Länge etwas größer ist als der Auflagebereich, zumindest in den meisten Fällen kein Umschlingen mit dem Trapeztampen erfolgen, so daß auch solche Ausführungsformen zumindest zum Teil die erfindungsgemäßen Vorteile aufweisen.

Ist die Hakenzunge 5 parallel zur Hakenplatte 2 angeordnet, dann muß bei der genannten bevorzugten Ausführungsform die Länge der Hakenzunge 5 kürzer sein als die Breite des Einhängebügels 1 an der Stelle, an der im Normalzustand der Trapeztampen 3 gehalten wird. Dies ist bei üblicherweise leicht nach oben führendem Trapeztampen der Bereich der stärksten Hakenkrümmung. Es kommt bezüglich der Breite des Hakens auf diesen Bereich, wo der Tampen geführt wird, an, weil dort die Drehung des Hakens um den Tampen erfolgt, und nicht etwa auf die Breite des Hakens an seiner Basis, wo dieser in die Hakenplatte übergeht.

Als Länge der Hakenzunge ist der Abstand auf dem Lot zwischen Trapeztampen 3 bzw. dem Auflagebereich, wo der Trapeztampen am Haken gehalten wird, und dem Hakenvorderende 6 definiert. Es ist nämlich diese Länge, die bei der Drehung aus dem Tampen herausgedreht werden muß.

Ob der Haken aus dem Tampen herausgedreht wird bzw. der Tampen sich um den Haken verschlingt, hängt auch von dem Winkel ab, den die Hakenzunge 5 zur Hakenplatte 2 einnimmt. Ist die Hakenzunge 5 in einem Winkel von der Hakenplatte 2 weggeneigt, kann der Haken leichter aus dem Trapezgurt gedreht werden. Es wird angenommen, daß hier eine Abhängigkeit gemäß einer Winkelfunktion besteht. Jedenfalls ist die Beziehung dann erfüllt, wenn die Projektion der Länge der Hakenzunge 5 auf die Hakenplatte 2 kleiner ist als die Breite des Hakens. Dies bedeutet, daß der Haken weniger breit sein kann, wenn die Hakenzunge von der Hakenplatte weggeneigt ist.

Umgekehrt kommt es in Betracht, die Hakenzunge 5 zur Hakenplatte 2 zu neigen. Bei dieser Ausführungsform ist zwar der Nachteil gegeben, daß sich der Haken schwerer vom Tampen löst oder, anders gesagt, der Haken breiter sein muß. Dies ist gleichermaßen abhängig vom Neigungswinkel und es wird angenommen, daß hier die gleiche Winkelfunktion, nur umgekehrt, gilt, wie bei dem von der Hakenplatte weggeneigten Haken. Bei dieser Ausführungsform muß, mit anderen Worten gesagt, der Haken breiter sein als bei jenen Ausführungsformen wo die Hakenzunge parallel zur Hakenplatte bzw. von dieser weg angeordnet ist. Der Vorteil dieser Ausführungsform liegt jedoch darin, daß der Trapeztampen weitgehend in seiner Lage gehalten wird und nicht nach unten rutscht, was in der Praxis von Vorteil ist.

Der Hinterteil 7 des Hakens muß nicht senkrecht zur Hakenplatte liegen, sondern kann auch nach oben oder nach unten gerichtet sein.

Die Erfindung wird nachstehend anhand der Zeichnung, die eine beispielshafte Ausführungsform zeigt, näher erläutert.

Es zeigen
Figur 1 eine Draufsicht auf den Sicherheitshaken, und
Figur 2 eine Seitenansicht des in Fig. 1 gezeigten Hakens.

In Fig. 1 ist ein Haken 1 aus einem entsprechend gebogenen Bügel gezeigt, der an einer Hakenplatte 2 befestigt ist. Die Hakenplatte 2 kann in üblicher Weise über nicht dargestellte Befestigungsgurte, die durch die länglichen Löcher 4 geführt werden, mit dem Trapez verbunden werden. Der Haken bzw. Einhängebügel 1 greift über den Trapeztampen 3.

Fig. 2 zeigt eine Seitenansicht, woraus insbesondere die Abstände a und c gut zu ersehen sind. Bei der dargestellten Ausführungsform besteht der Haken aus einem gebogenen Profilstück mit rundem Durchmesser, das in geeigneter Weise mit der Hakenplatte 2 verbunden ist, beispielsweise mit dieser verschweißt oder verschraubt ist oder wobei eine Fortsetzung desselben in die Hakenplatte eingegossen ist.

Der Haken 1 kann jedoch anstelle eines Bügels in Form einer durchgehenden Lasche ausgebildet sein, die eine integrale Einheit mit der Hakenplatte 2 bildet oder in geeigneter Weise mit dieser verbunden ist.

Als Materialien für den Haken 1, auch in der Ausführungsform als Lasche, und die Hakenplatte 2 werden Kunststoffe und Metalle, insbesondere nichtrostender Stahl, und Kombinationen dieser Materialien bevorzugt.

Gemäß einer weiteren Ausführungsform kann der Einhängebügel 1 gegenüber der Hakenplatte 2 drehbar angeordnet sein. Dies kann dadurch bewerkstelligt werden, daß der Einhängebügel ein in sich geschlossenes Profilstück bildet, das beispielsweise über einen drehbar gelagerten Bolzen mit der Hakenplatte verbunden ist.

Alternativ kann der Haken in einer der ausführlich beschriebenen Ausführungsformen auf einem gegenüber der Halteplatte 2 drehbar gelagerten Teil befestigt sein.

Der erfindungsgemäße Sicherheitshaken wurde vorstehend zusammen mit einer üblichen Hakenplatte beschrieben. Es versteht sich jedoch, daß sich die auf die Geometrie des Hakens gerichtete Erfindung auch ohne die beschriebene Hakenplatte verwirklichen läßt. Mit anderen Worten ist es nicht von erfindungswesentlicher Bedeutung, wie die Verbindung zwischen Sportler und Sicherheitshaken bewerkstelligt ist. Der Terminus « Hakenplatte » ist im Zusammenhang mit der vorliegenden Erfindung somit in seiner allgemeinsten Form zu verstehen.

Desgleichen wurde der erfindungsgemäße Sicherheitshaken im wesentlichen im Hinblick auf heute übliche Trapeztampen beschrieben. Es versteht sich auch hier, daß der Ausdruck « Trapeztampen in allgemeiner Form zu verstehen ist und auch ähnliche Einrichtungen umfaßt.

## Patentansprüche

1. Sicherheitshaken für Trapezgurte, insbesondere für Windsurfer, der aus einem starr an einer Hakenplatte (2) befestigten Einhängebügel (1) mit Hakenzunge (5) besteht, der den Trapeztampen (3) aufnimmt, dadurch gekennzeichnet, daß der Einhängebügel (1) einen Auflagebereich (b) zum Halten des Trapeztampens (3) aufweist, über den sich der Trapeztampen (3) erstreckt und dort während des Einhängens gehalten wird und daß der Einhängebügel (1) in seiner Projektion auf die Ebene der Hakenplatte (2) in Richtung zu seinem Vorderende (6) ein sich verjüngendes Profil aufweist.

2. Sicherheitshaken nach Anspruch 1, dadurch gekennzeichnet, daß der Auflagebereich (b) 20 bis 70 mm, vorzugsweise 30 bis 50 mm beträgt.

3. Sicherheitshaken nach Anspruch 1, dadurch gekennzeichnet, daß der Auflagebereich (b) das 1,2- bis 2fache der Projektion der Länge (a) der Hakenzunge (5) aufweist.

4. Sicherheitshaken nach einem der Ansprüche 1 bis 3, dadurch gekennzeichnet, daß das Vorderende (6) des Hakens (1) in einem Abstand (c) von 0,5 bis 5 cm von der Hakenplatte (2) angeordnet ist.

5. Sicherheitshaken nach einem der Ansprüche 1 bis 4, dadurch gekennzeichnet, daß die Hakenzunge (5) in einem Winkel zur Hakenplatte (2) geneigt ist.

6. Sicherheitshaken nach einem der Ansprüche 1 bis 5, dadurch gekennzeichnet, daß der Einhängebügel (1) in seiner Projektion auf die Ebene der Hakenplatte (2) in Richtung zu seinem Vorderende (6) ein sich stetig verjüngendes Profil aufweist.

7. Sicherheitshaken nach Anspruch 6, dadurch gekennzeichnet, daß der Einhängebügel (1) ein in einem Winkel von 20 bis 40°, vorzugsweise 30°, sich verjüngendes Profil aufweist.

8. Sicherheitshaken nach einem der Ansprüche 1 bis 7, dadurch gekennzeichnet, daß die Hakenzunge (5) gerade ist.

## Claims

1. A safety hook for trapeze harnesses, in particular for wind-surfers, comprising a clevis hook (.1) with a hook tongue (5), said hook being rigidly attached to a hook plate (2) to receive the trapeze rope (3), characterized in that the clevis hook (1) has a contact area (b) for holding the trapeze rope (3) over which the trapeze rope (3) extends and is held during the hitching up process, and in that the clevis hook (1) has a tapering profile toward its front end (6) in its projection onto the plane of the hook plate (2).

2. The safety hook according to claim 1, characterized in that the contact area (b) is 20 to 70 mm, preferably 30 to 50 mm.

3. The safety hook according to claim 1, characterized in that the contact area (b) is 1.2 to 2 times the projection of the length (a) of the hook tongue (5).

4. The safety hook according to any of claims 1 to 3, characterized in that the front end (6) of the hook (1) is disposed at a distance (c) of 0.5 to 5 cm from the hook plate (2).

5. The safety hook according to any of claims 1 to 4, characterized in that the hook tongue (5) is inclined at an angle to the hook plate (2).

6. The safety hook according to any of claims 1 to 5, characterized in that the clevis hook (1) has a continuously tapering profile toward its front end (6) in its projection onto the plane of the hook plate (2).

7. The safety hook according to claim 6, characterized in that the clevis hook (1) has a profile which tapers at an angle of 20 to 40°, preferably 30°.

8. The safety hook according to any of claims 1 to 7, characterized in that the hook tongue (5) is straight.

## Revendications

1. Un crochet de sécurité pour les sangles de trapèze, particulièrement pour les surfeurs sur planche à voile, consistant en un archet d'accrochage (1) avec une langue de crochet (5), l'archet étant attaché rigidement à une plaque à crochet (2) pour recevoir le filin de trapèze (3), caractérisé en ce que l'archet d'accrochage (1) présente une zone d'appui (b) pour tenir le filin de trapèze (3) sur laquelle le filin de trapèze (3) s'étend et est tenu pendant l'accrochage, et en ce que l'archet d'accrochage (1) présente un profil effilé en direction de son extrémité avant (6) dans sa projection sur le plan de la plaque à crochet (2).

2. Le crochet de sécurité selon la revendication 1, caractérisé en ce que la zone d'appui (b) est 20 à 70 mm, de préférence 30 à 50 mm.

3. Le crochet de sécurité selon la revendication 1, caractérisé en ce que la zone d'appui (b) est 1,2 à 2 fois la projection de la longueur (a) de la langue de crochet (5).

4. Le crochet de sécurité selon l'une des revendications 1 à 3, caractérisé en ce que l'extrémité avant (6) du crochet (1) est disposée à une distance (c) de 0,5 à 5 cm de la plaque à crochet (2).

5. Le crochet de sécurité selon l'une des revendications 1 à 4, caractérisé en ce que la langue de crochet (5) est inclinée à un angle à la plaque à crochet (2).

6. Le crochet de sécurité selon l'une des revendications 1 à 5, caractérisé en ce que l'archet d'accrochage (1) présente un profil constamment effilé en direction de son extrémité avant (6) dans sa projection sur le plan de la plaque à crochet (2).

7. Le crochet de sécurité selon la revendication 6, caractérisé en ce que l'archet d'accrochage (1) présente un profil effilé à un angle de 20 à 40°, de préférence 30°.

8. Le crochet de sécurité selon l'une des revendications 1 à 7, caractérisé en ce que la langue de crochet (5) est droite.
